# EUROPÄISCHE PATENTSCHRIFT

(11) **EP 2 360 647 B1**
(45) Veröffentlichungstag und Bekanntmachung des Hinweises auf die Patenterteilung: **09.05.2012**
(21) Anmeldenummer: 10450005.3
(22) Anmeldetag: 21.01.2010
(51) Int. Cl.: G07B 15/02, G08G 1/017, G08G 1/054

(54) **Verfahren zur Erfassung von Durchfahrten von Fahrzeugen**
Method for recording vehicles passing through
Procédé de détection de passages de véhicules

(43) Veröffentlichungstag der Anmeldung: 24.08.2011
(73) Patentinhaber: Kapsch TrafficCom AG, 1120 Wien (AT)
(72) Erfinder: Nagy, Oliver, 1190 Wien (AT); Abl, Alexander, 9073 Viktring (AT)
(74) Vertreter: Weiser, Andreas

(56) Entgegenhaltungen:
- EP-A2- 0 978 811
- AT-U1- 8 939
- DE-A1-102005 036 562
- DE-A1-102007 059 346
- US-A- 6 081 206

## Beschreibung

Die vorliegende Erfindung betrifft ein Verfahren zur Erfassung von Durchfahrten von Fahrzeugen mit eindeutigen Kennungen von einer Einfahrt zu einer Ausfahrt gemäß dem Oberbegriff des Anspruchs 1.

Ein derartiges Verfahren ist aus der DE 10 2007 059 346 A1 bekannt.

Bestimmte Verkehrsüberwachungsaufgaben erfordern eine zweimalige Erfassung ein und desselben Fahrzeugs an zwei verschiedenen Punkten, hier allgemein als "Einfahrt" und "Ausfahrt" des vom Fahrzeug durchfahrenen Streckenabschnitts bezeichnet. Beispiele hiefür sind die sog. "Section Control", bei welcher die Ein- und Ausfahrtszeiten des Fahrzeugs gemessen und zur Geschwindigkeitsbestimmung herangezogen werden; die sog. "Video-Maut", bei der das Fahrzeug an der Ein- und Ausfahrt identifiziert wird, um den Streckenabschnitt wegabhängig zu vergebühren; oder die sog. "City-Maut", bei welcher die Ein- und Ausfahrt an Stadtgrenzen kontrolliert wird, um z.B. die Verweildauer in der Innenstadt zeitabhängig zu vergebühren.

Die dazu eingesetzten Verkehrsüberwachungssysteme müssen strengen Datenschutzauflagen genügen, um eine unzulässige Erstellung von Bewegungsprofilen der Verkehrsteilnehmer möglichst auszuschließen. Beispielsweise erfordern die gesetzlichen Regelungen in Österreich und Deutschland für die Durchführung der Section Control, daß eine dauerhafte Identifizierung eines Fahrzeugs und seiner Durchfahrtsdaten nur im Falle einer Geschwindigkeitsübertretung erfolgen darf.

Bislang bekannte Systeme versuchen diese Datenschutzanforderungen zu erfüllen, indem nach einer Identifizierung des Fahrzeugs an der Ein- und Ausfahrt und einer darauf basierenden Geschwindigkeitsmessung dann, wenn kein Geschwindigkeitsdelikt vorliegt, alle aufgezeichneten Daten innerhalb einer garantierten Zeit, z.B. 8 Minuten, spurlos gelöscht werden (siehe F. Albrecht, "Section Control in Deutschland", Straßenverkehrsrecht, Zeitschrift für die Praxis des Verkehrsjuristen, 2009). Diese Vorgehensweise ist weiterhin mit Unsicherheiten verbunden, weil alle Durchfahrtsdaten zu einem bestimmten Zeitpunkt in den Einfahrts- und Ausfahrtstationen in unverschlüsselter Form vorliegen, unabhängig davon, ob es sich um einen Delikatfall handelt oder nicht. Bei dem aus der DE 10 2007 059 436 A1 bekannten Verfahren wird die bei der Einfahrt des Fahrzeugs erfaßte Fahrzeugkennung, in der Regel das Fahrzeugkennzeichen, *selbst* als Schlüssel zur Verschlüsselung der Einfahrtsdaten verwendet. Dieser Schlüssel kann *sofort* nach der Verschlüsselung in der Einfahrtsstation vernichtet werden, weil er physisch, in Form des Fahrzeugs selbst, von der Einfahrt zur Ausfahrt "transportiert" und damit dort oder in nachgeordneten Auswertestationen zur Entschlüsselung zur Verfügung steht. Die bekannten Systeme können die Gefahr eines Datenmißbrauchs und Datenschutzbedenken allerdings nicht in jedem Fall mit Sicherheit ausräumen.

Die Erfindung setzt sich zum Ziel, ein Verfahren zur Erfassung der Durchfahrten von Fahrzeugen zwischen einer Einfahrt und einer Ausfahrt zu schaffen, welches höchstmöglichen Datenschutz für die sensiblen Durchfahrtsdaten bietet.

Dieses Ziel wird mit einem Verfahren der einleitend genannten Art erreicht, das sich dadurch auszeichnet, daß die Einfahrtsdaten mit der Einfahrtszeit des Fahrzeugs versehen und aus der Menge der bereitgestellten Einfahrtsdaten gelöscht werden, sobald die aktuelle Zeit ein mit der Einfahrtszeit beginnendes Zeitfenster überschreitet. Die Erfindung hat den entscheidenden Vorteil, daß eine Entschlüsselung der Einfahrtsdaten stets nur im Deliktfall erfolgt: Das Zeitfenster wird so gewählt, daß es der minimalen zulässigen Fahrzeit für den Streckenabschnitt entspricht, d.h. wenn ein Fahrzeug mit der höchstzulässigen Geschwindigkeit fährt. Wenn somit das "Alter" eines Objekts verschlüsselter Einfahrtsdaten größer ist als das Zeitfenster, dann kann es sich nicht um eine Geschwindigkeitsüberschreitung (Delikt) handeln, und diese Einfahrtsdaten werden gelöscht (verworfen) und damit auch niemals entschlüsselt. Ein regelkonformes Fahrzeug hinterläßt somit keine identifizierbaren Spuren im System, was höchste Datensicherheit gewährleistet.

Bevorzugt wird bei der Erfindung auch eine erfaßte Ausfahrtskennung verworfen, wenn sich dazu keine damit entschlüsselbaren Einfahrtsdaten in der Menge von bereitgestellten Einfahrtsdaten ermitteln lassen, so daß sich an der Ausfahrt keine "unzuordenbaren" Ausfahrtskennungen anhäufen.

Die Daten, welche zu den Einfahrtsdaten verschlüsselt werden, können im einfachsten Fall vorgegebener Art sein, d.h. eine Vorgabe, die auch bei der Ausfahrt bekannt ist und damit das Erkennen einer erfolgreichen Entschlüsselung gestattet. Die Vorgabe kann ein beliebiger bekannter Wert sein oder umfaßt bevorzugt eine Identifikation der Einfahrt, so daß an der Ausfahrt auch festgestellt werden kann, von welcher Einfahrt das Fahrzeug kommt.

Alternativ oder zusätzlich können die genannten Daten auf die Fahrzeugkennung bezogen sein, weil diese ebenso - in Form der Ausfahrtskennung - an der Ausfahrt bekannt ist. In einer weiteren Ausführungsform der Erfindung umfassen daher die genannten Daten die Einfahrtskennung selbst und/oder ein Einfahrtsbild des Fahrzeugs, aus dem die Einfahrtskennung ableitbar ist.

Ein solches Einfahrtsbild kann auch beim Entschlüsseln der Einfahrtsdaten wiedergewonnen und zusammen mit einem Ausfahrtsbild und der Kennung des Fahrzeugs zu Beweiszwecken archiviert werden.

In einer einfachen Ausführungsform der Erfindung können die erfaßten Ausfahrtskennungen an allen vorhandenen verschlüsselten Einfahrtsdaten "ausprobiert" werden, "bis der Schlüssel paßt".

In einer bevorzugten Ausführungsform der Erfindung werden die verschlüsselten Einfahrtsdaten unter einem aus der Einfahrtskennung berechneten Hashwert bereitgestellt und es wird aus der Ausfahrtskennung auf dieselbe Weise ein Hashwert berechnet, anhand dessen die unter diesem Hashwert bereitgestellten verschlüsselten Einfahrtsdaten ermittelt werden. Auf diese Weise sind die verschlüsselten Einfahrtsdaten jeweils durch den genannten Hashwert identifiziert, sodaß bei der Entschlüsselung die Ausfahrtskennung nicht mehr an allen Einfahrtsdaten durchprobiert werden muß, sondern sofort auf die durch den Hashwert identifizierten Einfahrtsdaten zugegriffen werden kann.

Unter einem "Hashwert" wird in der vorliegenden Beschreibung eine praktisch unumkehrbare n:1-Abbildungsfunktion verstanden, d.h. eine Funktion, die nur (extrem) vieldeutig umkehrbar ist, sodaß aus der Kenntnis des Hashwerts praktisch nicht mehr auf den Ausgangswert geschlossen werden kann. Beispiele solcher Hashfunktionen sind die Quersummenfunktion, die Modulofunktion usw.

Letztgenannte Variante der Erfindung ermöglicht auch eine alternative Ausführung der Section Control: Dazu werden zu jedem Hashwert auch die Ein- bzw. Ausfahrtszeit des Fahrzeugs aufgezeichnet und die verschlüsselten Einfahrtsdaten werden nur dann entschlüsselt, wenn die zum Hashwert gehörige Ausfahrtszeit innerhalb eines mit der zugehörigen Einfahrtszeit beginnenden Zeitfensters liegt. Diese Ausführungsform eignet sich auch für eine zeitverzögerte bzw. Offline-Auswertung der Einfahrtsdaten-Objekte, weil anstelle der aktuellen Zeit die mittels des Hashwerts zuordenbare Ausfahrtszeit berücksichtigt werden kann.

Bevorzugt kann dabei aus der Einfahrts- und Ausfahrtszeit eines Fahrzeugs und der Streckenlänge zwischen Ein- und Ausfahrt auch gleich seine Geschwindigkeit ermittelt werden.

Als Kennung des Fahrzeugs kann jedes für eine Identifizierung geeignete Merkmal des Fahrzeugs verwendet werden, z.B. eine fernauslesbare Fahrgestellnummer, eine Funk-Kennung eines mitgeführten RFID-Transponderchips usw. Bevorzugt ist die Kennung einfach das Fahrzeugkennzeichen und wird durch optische Zeichenerkennung (optical character recognition, OCR) in Einfahrts- und Ausfahrtsbildern des Fahrzeugs erfaßt. Zweckmäßigerweise können dazu dieselben Einfahrts- und Ausfahrtsbilder verwendet werden, welche auch zu Beweiszwecken archiviert werden, sodaß an der Ein- und Ausfahrt jeweils nur eine einzige Bildaufnahme erforderlich ist.

Gemäß einer weiteren bevorzugten Ausführungsform der Erfindung erfolgt das genannte Verschlüsseln und Bereitstellen der Einfahrtsdaten in einer Einfahrtsstation, das genannte Erfassen der Ausfahrtskennung in einer Ausfahrtsstation, und das genannte Entschlüsseln der Einfahrtsdaten und Validieren der entschlüsselten Daten in einer gesonderten Auswertestation. Dadurch können sowohl die Einfahrts- als auch die Ausfahrtsstation z.B. in der Art von Black Boxes versiegelt und datenschutzzertifiziert werden; da sie jeweils nur Teilinformationen verarbeiten, sind sie hinsichtlich der Gefahr einer unzulässigen Erstellung von Bewegungsprofilen unbedenklich. Die Auswertestation kann überdies so aufgebaut werden, daß sie völlig autark ist und damit gesondert zertifiziert werden kann.

Die Funktionen der Auswertestation können alternativ auch ganz oder teilweise in die Ausfahrtsstation integriert sein.

In jedem Fall ist es besonders günstig, wenn beim Verschlüsseln der Einfahrtsdaten die als Schlüssel verwendete Einfahrtskennung mit weiteren Schlüsseln ergänzt wird, welche für das Entschlüsseln gesondert bereitgestellt werden. Solche weiteren Schlüssel können z.B. ein Zeitstempel, ein temporärer Schlüssel, eine Kennung der Einfahrtsstation oder ein öffentlicher Schlüssel der Ausfahrtsstation sein, wodurch die Datensicherheit auf den Übertragungswegen noch weiter erhöht werden kann.

Die Erfindung wird nachstehend anhand von in den beigeschlossenen Zeichnungen dargestellten Ausführungsbeispielen näher erläutert. In den Zeichnungen zeigen
die Fig. 1a - 1d verschiedene Ausführungsformen der am Verfahren der Erfindung beteiligten Komponenten in Blockdiagrammform; und
Fig. 2 eine Ausführungsform des Verfahrens der Erfindung in Flußdiagrammform.

Fig. 1a zeigt ein Fahrzeug 1, das einen Streckenabschnitt 2 der Länge L von einer Einfahrt 3 bis zu einer Ausfahrt 4 durchfährt. Das Fahrzeug 1 besitzt eine eindeutige Kennung 5, beispielsweise in Form seines Fahrzeugkennzeichens ("License Plate Number", LPN), im gezeigten Beispiel "(A) W-123". Die Kennung 5 könnte alternativ auch durch andere Merkmale des Fahrzeugs 1 gebildet sein, z.B. eine maschinenlesbare Fahrgestellnummer, eine fernauslesbare Funkkennung, z.B. RFID-Kennung, usw.

An der Einfahrt 3 wird die Kennung 5 des Fahrzeugs 1 zunächst als sog. Einfahrtskennung 6 ("License Plate Number Start", LPS) erfaßt. Die Erfassung kann beispielsweise durch Fernauslesen oder bevorzugt durch optische Zeichenerkennung (OCR) der Kennung 5 in einer Bildaufnahme PIC des Fahrzeugs 1 bei der Einfahrt 3 ("Einfahrtsbild") erfolgen.

Mit Hilfe ebendieser Einfahrtskennung 6 werden nun Daten 7 zu verschlüsselten Einfahrtsdaten 8 (im weiteren auch "Einfahrtsdaten-Objekt" bzw. "encrypted section control object" genannt) verschlüsselt. Die Daten 7 können dabei verschiedener Art sein: Im einfachsten Fall genügt hiefür eine Vorgabe beliebigen bekannten Werts DAT, welche bei der späteren Entschlüsselung wiedergewonnen werden kann und damit den Erfolg der Entschlüsselung ("der Schlüssel paßt") anzeigt. Die Vorgabe kann aber auch eine Identifikation GID der Einfahrt 3 ("Gate-ID") sein oder umfassen. Alternativ oder zusätzlich können die Daten 7 auf die Kennung 5 der Fahrzeugs 1 bezogen (zurückzuführen) sein. In letzterem Fall können die Daten 7 z.B. die Einfahrtskennung 6 selbst oder das Einfahrtsbild PIC enthalten, aus dem sich z.B. mittels OCR die Einfahrtskennung 6 aus dem Fahrzeugkennzeichen LPN ermitteln läßt.

Die Einfahrtskennung 6, d.h. die bei der Einfahrt 3 erfaßte Kennung 5 des Fahrzeugs 1, wird somit selbst als Schlüssel 9 für die Verschlüsselung verwendet. Für die Verschlüsselung kann jedes in der Technik bekannte Verschlüsselungsverfahren verwendet werden.

Nach dem Verschlüsseln der Einfahrtsdaten 8 kann die Einfahrtskennung 6 bzw. der daraus gebildete Schlüssel 9 vernichtet werden.

Die Fig. 1b - 1d zeigen Varianten für die Generierung des Schlüssels 9 aus der Einfahrtskennung 6. Im Fall von Fig. 1b wird der Schlüssel 9 z.B. aus Abwandlungen, Wiederholungen oder Funktionen der Einfahrtskennung 6 gebildet, um die Schlüssellänge zu erhöhen.

Bei den Varianten der Fig. 1c und 1d wird der Schlüssel 9 aus der mit weiteren Schlüsseln ergänzten Einfahrtskennung 6 gebildet, um jeweils die Länge des Schlüssels 9 und die Datensicherheit zu erhöhen. Diese weiteren Schlüssel können z.B. ein Zeitstempel TS ("Timestamp_StartGate"), ein (beliebiger) temporärer Schlüssel 11 der Einfahrt ("StartGate_tempID"), eine Kennung der Einfahrt 3 ("StartGate_ID"), oder ein öffentlicher Schlüssel 13 der Ausfahrt 4 ("PublicKey_EndGate") sein.

Wie aus Fig. 1a ersichtlich, können die verschlüsselten Einfahrtsdaten 8 optional mit einem Hashwert h1 versehen bzw. unter diesem für die weiteren Verfahrensschritte bereitgestellt werden. Der Hashwert h1 wird in einer - wie eingangs erörtert - praktisch unumkehrbaren Weise aus der Einfahrtskennung 6 gebildet und erleichtert die Identifizierung der verschlüsselten Einfahrtsdaten 8 bei der späteren Entschlüsselung und Auswertung, wie später noch erläutert wird.

Nachdem das Fahrzeug 1 den Streckenabschnitt 2 durchfahren hat, wird an der Ausfahrt 4 erneut das Kennzeichen 5 des Fahrzeugs 1 als sog. Ausfahrtskennung 15 erfaßt. Die Erfassung kann wieder auf jede beliebige Art und Weise erfolgen, z.B. durch Fernauslesen oder bevorzugt durch optische Zeichenerkennung des Fahrzeugkennzeichens 5 in einer Bildaufnahme des Fahrzeugs 1 bei der Ausfahrt 4 ("Ausfahrtsbild").

Da das Fahrzeug 1 auf seinem Weg von der Einfahrt 3 zur Ausfahrt 4 seine Kennung 5 nicht verändert und damit die Einfahrtskennung 6 gleich der Ausfahrtskennung 15 ist, kann die Ausfahrtskennung 15 zur Entschlüsselung der verschlüsselten Einfahrtsdaten 8 verwendet werden. Je nach Variante der Fig. 1a, 1b, 1c und 1d ist dazu die Ausfahrtskennung 15 in entsprechender Weise zum Schlüssel 9 zu ergänzen, sei es durch entsprechende Funktionsabbildung (Fig. 1b), Ergänzung mit einem zu den Einfahrtsdaten 8 erhaltenen Zeitstempel TS, einem von der Einfahrt 3 auf einem gesonderten Übertragungsweg 16 erhaltenen temporären Schlüssel 11, einer Kennung der Einfahrt 3, einem zum öffentlichen Schlüssel 13 passenden privaten Schlüssel ("PrivateKey_EndGate") der Ausfahrt 4, usw.

Im praktischen Betrieb, wenn eine Vielzahl von Fahrzeugen 1 von der Einfahrt 3 zur Ausfahrt 4 fährt, fällt auch eine Vielzahl von verschlüsselten Einfahrtsdaten(-Objekten) 8 an. Im einfachsten Fall kann zur Entschlüsselung die Ausfahrtskennung 15 bzw. der daraus gebildete Schlüssel 9 an jedem vorhandenen Objekt von verschlüsselten Einfahrtsdaten 8 "ausprobiert" werden, "bis der Schlüssel paßt".

Bevorzugt werden jedoch die genannten Hashwert h1 verwendet, unter denen die verschlüsselten Einfahrtsdaten 8 bereitgestellt werden. Dazu wird aus der Ausfahrtskennung 15 - und zwar in derselben Weise wie der Hashwert h1 aus der Einfahrtskennungen 6 - ein Hashwert h2 gebildet. Mit Hilfe des Hashwerts h2 können die unter dem gleichen Hashwert h1 bereitgestellten verschlüsselten Einfahrtsdaten 8 sofort, ohne Probieren, ermittelt werden.

Mit Hilfe der Ausfahrtskennung 15 bzw. des daraus gebildeten Schlüssels 9 werden die als passend bzw. zugehörig (h1=h2) ermittelten Einfahrtsdaten 8 nun entschlüsselt und daraus auch die Daten 7 wiedergewonnen. Durch Validieren der Daten 7 z.B. wenn sie eine Vorgabe DAT bzw. GID enthalten gegenüber dem bekannten Wert DAT bzw. einer gültigen Gate-ID oder wenn sie die Einfahrtskennung 6 (direkt oder aus dem Einfahrtsbild PIC ableitbar) enthalten gegenüber der Ausfahrtskennung 15 kann bei erfolgreicher Validierung auf eine Durchfahrt eines Fahrzeugs 1 mit der Kennung 5 von der Einfahrt 3 zur Ausfahrt 4 geschlossen werden.

Wenn bei der Ein- und Ausfahrt 3, 4 jeweils auch die Einfahrtszeit TS und die Ausfahrtszeit TE miterfaßt wird, kann die Verweildauer das Fahrzeugs 1 auf dem Streckenabschnitt 2 und - in Kenntnis der Länge L des Streckenabschnitts 2 - auch die Geschwindigkeit des Fahrzeugs 1 im Streckenabschnitt 2 ermittelt werden ("Section Control").

Bevorzugt werden die Ein- und Ausfahrtszeiten TS, TE auch für die Steuerung des Verfahrensablaufs herangezogen, und zwar in der folgenden Art und Weise.

Die Einfahrtsdaten 8, d.h. jedes Einfahrtsdaten-Objekt 8, werden bzw. wird jeweils auch mit der Einfahrtszeit TS des Fahrzeugs 1 versehen. Sobald ein Einfahrtsdaten-Objekt 8 ein vorgegebenes Alter überschreitet, d.h. die aktuelle Zeit größer ist als ein mit der Einfahrtszeit TS beginnendes Zeitfenster ΔT, wird das betreffende Einfahrtsdaten-Objekt 8 aus der Menge der aller bereitgestellten Einfahrtsdaten-Objekte 8 gelöscht. Das Zeitfenster ΔT wird durch die zulässige Höchstgeschwindigkeit Vₘₐₓ auf dem Streckenabschnitt 2 definiert, d.h. ΔT = L/Vₘₐₓ. Bei einem "zu alten, d.h. das Zeitfenster ΔT überschreitenden Einfahrtsdaten-Objekt 8 handelt es sich daher um Einfahrtsdaten eines regelkonformen, die zulässige Höchstgeschwindigkeit nicht überschreitenden Fahrzeugs 1, so daß eine Entschlüsselung nicht erforderlich ist. Ein Fahrzeug, das kein Geschwindigkeitsdelikt begeht, hinterläßt somit keine identifizierbaren Spuren im System.

Ausfahrtskennungen 15, zu denen sich keine damit entschlüsselbaren Einfahrtsdaten 8 in der Menge aller bereitgestellten Einfahrtsdaten(-Objekte) 8 finden lassen, können ebenfalls verworfen werden.

Gemäß einer alternativen (oder zusätzlichen) Variante des Verfahrens können für diesen Zeitvergleich auch die Hashwerte ausgenützt werden. Bei der Zuordnung und Ermittlung der Einfahrtsdaten 8 anhand des Vergleichs der Hashwerte h1 und h2 werden nur jene Einfahrtsdaten 8 in Betracht gezogen und in weiterer Folge entschlüsselt, deren Ein- und Ausfahrtszeiten TS, TE innerhalb des Zeitfensters ΔT liegen. Dadurch kann das Alter der Einfahrtsdaten-Objekte 8 auch zu einem späteren Zeitpunkt, z.B. offline oder in einer gesonderten Auswertestation, berechnet werden.

In einer praktischen Ausführungsform wird in der Einfahrtsstation aus der Einfahrtszeit TS und dem Zeitfenster ΔT eine zulässige Mindest-Ankunftszeit TEC (Time-stamp_End_Calculated) berechnet und (gleich anstelle der Einfahrtszeit TS) mit dem Hashwert h1 und den verschlüsselten Einfahrtsdaten 8 bereitgestellt. Wenn die zu einem Hashwert h2 (=h1) zugehörige Ausfahrtszeit TE nun vor der Mindest-Ankunftszeit TEC ist, liegt offensichtlich eine Geschwindigkeitsüberschreitung vor und die Einfahrtsdaten 8 werden entschlüsselt. In diesem Fall werden auch die Ausfahrtskennung 15 = Einfahrtskennung 6 = Kennung 5 des Fahrzeugs 1 zusammen mit dem Einfahrtsbild PIC und dem Ausfahrtsbild zu Beweiszwecken archiviert, z.B. um eine Strafe wegen Geschwindigkeitsüberschreitung verhängen zu können. Wenn anderseits die tatsächliche Ausfahrtszeit TE nach der zulässigen Mindest-Ankunftszeit TEC liegt, d.h. außerhalb des Zeitfensters ΔT, dann handelt es sich um ein regelkonformes, die zulässige Höchstgeschwindigkeit nicht überschreitendes Fahrzeug 1 und die verschlüsselten Einfahrtsdaten 8 und die Ausfahrtskennung 15 werden sofort gelöscht.

Die genannten Schritte des Verfahrens werden bevorzugt in unterschiedlichen Entitäten ausgeführt. Das Erfassen der Einfahrtskennung 6, Verschlüsseln der Daten 7 zu den verschlüsselten Einfahrtsdaten 8 und Bilden des Hashwerts h1 wird bevorzugt in einer Station an der Einfahrt 3 ("Einfahrtsstation") durchgeführt. Das Erfassen der Ausfahrtskennung 15 und Bilden des Hashwerts h2 wird bevorzugt in einer Station an der Ausfahrt 4 ("Ausfahrtsstation") durchgeführt. Das Ermitteln der zu einer Ausfahrtskennung 15 passenden verschlüsselten Einfahrtsdaten 8 durch Probieren bzw. durch Verwenden der Hashwerte h1=h2, das Entschlüsseln der Einfahrtsdaten 8 und das Auswerten der Daten 7, z.B. Validieren gegenüber der Vorgabe DAT/GID bzw. der Ausfahrtskennung 15, wird bevorzugt in einer sowohl von der Einfahrtsstation 3 als auch von der Ausfahrtsstation 4 gesonderten Auswertestation 20 (Fig. 2) durchgeführt.

Fig. 2 zeigt eine praktische Ausführungsform des Verfahrens anhand eines Flußdiagramms unter Verwendung der folgenden Abkürzungen:
- TS: Timestamp_Start
- TEC: Timestamp_End_Calculated
- LPS: Einfahrtskennung 6
- LPE: Ausfahrtskennung 15
- m1: Daten 7 (unverschlüsselt)
- m2: Ausfahrtsdaten 15 (unverschlüsselt)
- c1: Einfahrtsdaten 8 (verschlüsselt)
- E: Verschlüsselungsfunktion
- D: Entschlüsselungsfunktion
- H: Hashfunktion
- h1: Hashwert von 6
- h2: Hashwert von 15
- 21: Temporärer Prozeßspeicher
- 22: Archivspeicher für Beweisdaten

Die Erfindung ist nicht auf die dargestellten Ausführungsbeispiele beschränkt, sondern umfaßt alle Varianten und Modifikationen, die in den Rahmen der angeschlossenen Ansprüche fallen.

## Patentansprüche

1. Verfahren zur Erfassung von Durchfahrten von Fahrzeugen (1) mit eindeutigen Kennungen (5) von einer Einfahrt (3) zu einer Ausfahrt (4), mit den Schritten:
Erfassen der Kennung (5) eines Fahrzeugs (1) an der Einfahrt (3) als Einfahrtskennung (6), Verschlüsseln vorgegebener und/oder fahrzeugkennungsbezogener Daten (7) mit Hilfe der Einfahrtskennung (6) zu verschlüsselten Einfahrtsdaten (8), Bereitstellen der verschlüsselten Einfahrtsdaten (8), und Vernichten der Einfahrtskennung (6);
Erfassen der Kennung (5) eines Fahrzeugs (1) an der Ausfahrt (4) als Ausfahrtskennung (15), Ermitteln der bereitgestellten verschlüsselten Einfahrtsdaten (8) und Entschlüsseln der verschlüsselten Einfahrtsdaten (8) mit Hilfe der Ausfahrtskennung (15), um die genannten Daten (7) zu erhalten; und
Validieren der genannten Daten (7) gegenüber ihrer Vorgabe (DAT, GID) bzw. der Ausfahrtskennung (15), wobei eine erfolgreiche Validierung die Durchfahrt des Fahrzeugs (1) anzeigt,
**dadurch gekennzeichnet, daß** die Einfahrtsdaten (8) mit der Einfahrtszeit (TS) des Fahrzeugs (1) versehen und aus der Menge der bereitgestellten Einfahrtsdaten (8) gelöscht werden, sobald die aktuelle Zeit ein mit der Einfahrtszeit (TS) beginnendes Zeitfenster (ΔT), welches gleich dem Quotienten aus der Länge (L) des Streckenabschnitts (2) zwischen Ein- und Ausfahrt (3, 4) und der zulässigen Höchstgeschwindigkeit (vₘₐₓ) auf diesem Streckenabschnitt (2) ist, überschreitet.

2. Verfahren nach Anspruch 1, **dadurch gekennzeichnet, daß** eine erfaßte Ausfahrtskennung (15) verworfen wird, wenn sich dazu keine damit entschlüsselbaren Einfahrtsdaten (8) in der Menge von bereitgestellten Einfahrtsdaten (8) ermitteln lassen.

3. Verfahren nach Anspruch 1 oder 2 unter Verwendung vorgegebener Daten, **dadurch gekennzeichnet, daß** diese Daten (7) eine Identifikation (GID) der Einfahrt (3) umfassen.

4. Verfahren nach einem der Ansprüche 1 bis 3 unter Verwendung fahrzeugkennungsbezogener Daten, **dadurch gekennzeichnet, daß** diese Daten (7) die Einfahrtskennung (6) umfassen.

5. Verfahren nach einem der Ansprüche 1 bis 4 unter Verwendung fahrzeugkennungsbezogener Daten, **dadurch gekennzeichnet, daß** diese Daten (7) ein Einfahrtsbild (PIC) des Fahrzeugs (1) umfassen, aus dem die Einfahrtskennung (6) ableitbar ist.

6. Verfahren nach Anspruch 5, **dadurch gekennzeichnet, daß** das beim Entschlüsseln der Einfahrtsdaten (8) gewonnene Einfahrtsbild (PIC) zusammen mit einem Ausfahrtsbild und der Kennung (5) des Fahrzeugs (1) zu Beweiszwecken archiviert (22) wird.

7. Verfahren nach einem der Ansprüche 1 bis 6, **dadurch gekennzeichnet, daß** die verschlüsselten Einfahrtsdaten (8) unter einem aus der Einfahrtskennung (6) berechneten Hashwert (h1) bereitgestellt und aus der Ausfahrtskennung (15) auf dieselbe Weise ein Hashwert (h2) berechnet wird, anhand dessen die unter diesem Hashwert (h2, h1) bereitgestellten verschlüsselten Einfahrtsdaten (8) ermittelt werden.

8. Verfahren nach Anspruch 7, **dadurch gekennzeichnet, daß** zu jedem Hashwert (h1, h2) auch die jeweilige Ein- bzw. Ausfahrtszeit (TS, TE) des Fahrzeugs (1) aufgezeichnet wird und die verschlüsselten Einfahrtsdaten (8) nur dann entschlüsselt werden, wenn die zum Hashwert (h1, h2) gehörige Ausfahrtszeit (TE) innerhalb eines mit der zugehörigen Einfahrtszeit (TS) beginnenden Zeitfensters (ΔT) liegt.

9. Verfahren nach Anspruch 8, **dadurch gekennzeichnet, daß** aus der Einfahrts- und Ausfahrtszeit (TS, TE) eines Fahrzeugs (1) und der Streckenlänge zwischen Ein- und Ausfahrt (3, 4) seine Geschwindigkeit ermittelt wird.

10. Verfahren nach einem der Ansprüche 1 bis 9, **dadurch gekennzeichnet, daß** die Kennung (5) das Fahrzeugkennzeichen (LPN) ist und durch optische Zeichenerkennung in Einfahrts-(PIC) und Ausfahrtsbildern des Fahrzeugs (1) erfaßt wird.

11. Verfahren nach einem der Ansprüche 1 bis 10, **dadurch gekennzeichnet, daß** das genannte Verschlüsseln und Bereitstellen der Einfahrtsdaten (8) in einer Einfahrtsstation (3) erfolgt, das genannte Erfassen der Ausfahrtskennung (15) in einer Ausfahrtsstation (4) erfolgt, und das genannte Entschlüsseln der Einfahrtsdaten (8) und Validieren der entschlüsselten Daten (7) in einer gesonderten Auswertestation (20) erfolgt.

12. Verfahren nach einem der Ansprüche 1 bis 11, **dadurch gekennzeichnet, daß** beim Verschlüsseln der Einfahrtsdaten (8) die als Schlüssel (9) verwendete Einfahrtskennung (6) mit weiteren Schlüsseln (TS, 11, 13) ergänzt wird, welche für das Entschlüsseln gesondert bereitgestellt werden.

13. Verfahren nach Anspruch 12, **dadurch gekennzeichnet, daß** die weiteren Schlüssel einen Zeitstempel (TS), einen temporären Schlüssel (11), eine Kennung der Einfahrtsstation (3) oder einen öffentlichen Schlüssel (13) der Ausfahrtsstation (4) umfassen.

## Claims

1. Method for detecting passages of vehicles (1) with unique identifiers (5) from an entry (3) to an exit (4), with the steps:
detecting the identifier (5) of a vehicle (1) at the entry (3) as an entry identifier (6),
encrypting predefined and/or vehicle identifier-related data (7) to encrypted entry data (8) by means of the entry identifier (6), providing the encrypted entry data (8) and destroying the entry identifier (6);
detecting the identifier (5) of a vehicle (1) at the exit (4) as an exit identifier (15),
determining the provided encrypted entry data (8) and decrypting the encrypted entry data (8) by means of the exit identifier (15) in order to obtain the said data (7); and
validating the said data (7) in relation to their given setting (DAT, GID) and/or the exit identifier (15), wherein a successful validation indicates the passage of the vehicle (1)
**characterised in that** the entry data (8) are provided with the entry time (TS) of the vehicle (1) and are deleted from the volume of provided entry data (8) as soon as the current time exceeds a time window (ΔT), which starts with the entry time (TS) and which is equal to the quotient of the length (L) of the section covered (2) between the entry and the exit (3, 4) and the permissible maximum speed (vₘₐₓ) on this section (2).

2. Method according to claim 1, **characterised in that** a detected exit identifier (15) is discarded when no entry data (8) that can be decrypted with this can be determined for this in the volume of provided entry data (8).

3. Method according to claim 1 or 2 using predefined data, **characterised in that** these data (7) comprise an identifier (GID) of the entry (3).

4. Method according to one of claims 1 to 3 using vehicle identifier-related data, **characterised in that** these data (7) comprise the entry identifier (6).

5. Method according to one of claims 1 to 4 using vehicle identifier-related data, **characterised in that** these data (7) comprise an entry image (PIC) of the vehicle (1), from which the entry identifier (6) can be derived.

6. Method according to claim 5, **characterised in that** the entry image (PIC) obtained during decryption from entry data (8) is archived together with an exit image and the identifier (5) of the vehicle (1) for evidence purposes (22).

7. Method according to one of claims 1 to 6, **characterised in that** the encrypted entry data (8) are provided under a hash value (h1) calculated from the entry identifier (6) and a hash value (h2), on the basis of which the encrypted entry data (8) provided under this hash value (h2, h1) are determined, is calculated from the exit identifier (15) in the same way.

8. Method according to claim 7, **characterised in that** the respective entry and/or exit time (TS, TE) of the vehicle (1) is also recorded to each hash value (h1, h2) and the encrypted entry data (8) are only decrypted when the exit time (TE) belonging to the hash value (h1, h2) lies within a time window (ΔT) starting with the associated entry time (TS).

9. Method according to claim 8, **characterised in that** the speed of a vehicle (1) is determined from the entry and exit time (TS, TE) thereof and the distance covered between the entry and exit (3, 4).

10. Method according to one of claims 1 to 9, **characterised in that** the identifier (5) is the vehicle registration number (LPN) and is detected by optical character recognition in entry (PIC) and exit images of the vehicle (1).

11. Method according to one of claims 1 to 10, **characterised in that** the said encryption and provision of the entry data (8) occurs in an entry station (3), the said detection of the exit identifier (15) occurs in an exit station (4) and the said decryption of the entry data (8) and validation of the decrypted data (7) occurs in a separate evaluation station (20).

12. Method according to one of claims 1 to 11, **characterised in that** during encryption of the entry data (8) the entry identifier (6) used as key (9) is supplemented by further keys (TS, 11, 13), which are provided separately for the decryption.

13. Method according to claim 12, **characterised in that** the further keys comprise a time stamp (TS), a temporary key (11), an identifier of the entry station (3) or a public key (13) of the exit station (4).

## Revendications

1. Procédé de détection de passage de véhicules (1) comportant des identificateurs uniques (5) depuis une entrée (3) jusqu'à une sortie (4), comprenant les étapes suivantes :
détection de l'identificateur (5) d'un véhicule (1) à l'entrée (3) comme identificateur d'entrée (6), chiffrage des données (7) prédéfinies et/ou relatives à l'identificateur du véhicule à l'aide de l'identificateur d'entrée (6) en données d'entrée chiffrées (8),
mise à disposition des données d'entrée chiffrées (8) et suppression de l'identificateur d'entrée (6) ;
détection de l'identificateur (5) d'un véhicule (1) à la sortie (4) comme identificateur de sortie (15), recherche des données d'entrée chiffrées (8) mises à disposition et
déchiffrage des données d'entrée chiffrées (8) à l'aide de l'identificateur de sortie (15), pour recevoir les données mentionnées (7) ; et
validation des données mentionnées (7) par rapport à leur norme (DAT, GID) et/ou à l'identificateur de sortie (15), une validation réussie indiquant le passage du véhicule (1),
**caractérisé en ce que** les données d'entrée (8) sont pourvues de l'horodatage d'entrée (TS) du véhicule (1) et sont effacées de l'ensemble des données d'entrée (8) mises à disposition dès que le temps présent dépasse une fenêtre temporelle (ΔT) commençant avec l'horodatage d'entrée (TS), qui est égale au quotient de la longueur (L) du tronçon parcouru (2) entre l'entrée et la sortie (3, 4) divisée par la vitesse maximale (vₘₐₓ) autorisée sur ce tronçon parcouru (2).

2. Procédé selon la revendication 1, **caractérisé en ce qu'**un identificateur de sortie détecté (15) est rejeté si, à cet effet, aucune donnée d'entrée déchiffrable (8) avec ce dernier ne peut être trouvée dans l'ensemble des données d'entrée (8) mises à disposition.

3. Procédé selon la revendication 1 ou 2 moyennant l'utilisation des données prédéfinies, **caractérisé en ce que** ces données (7) contiennent une identification (GID) de l'entrée (3).

4. Procédé selon l'une quelconque des revendications 1 à 3 moyennant l'utilisation des données relatives à l'identificateur du véhicule, **caractérisé en ce que** ces données (7) contiennent l'identificateur d'entrée (6).

5. Procédé selon l'une quelconque des revendications 1 à 4 moyennant l'utilisation des données relatives à l'identificateur du véhicule, **caractérisé en ce que** ces données (7) contiennent une image d'entrée (PIC) du véhicule (1), de laquelle on peut déduire l'identificateur d'entrée (6).

6. Procédé selon la revendication 5, **caractérisé en ce que** l'image d'entrée (PIC) obtenue lors du déchiffrage des données d'entrée (8) est archivée à titre de preuve (22) avec une image de sortie et l'identificateur (5) du véhicule (1).

7. Procédé selon l'une quelconque des revendications 1 à 6, **caractérisé en ce que** les données d'entrée chiffrées (8) sont mises à disposition sur la base d'une valeur de hachage (h1) calculée à partir de l'identificateur d'entrée (6), et **en ce qu'**à partir de l'identificateur de sortie (15), une valeur de hachage (h2) est calculée de la même manière, laquelle permet de trouver les données d'entrée chiffrées (8) mises à disposition sur la base de cette valeur de hachage (h2, h1).

8. Procédé selon la revendication 7, **caractérisé en ce que** pour chaque valeur de hachage (h1, h2) est noté également l'horodatage (TS, TE) correspondant d'entrée et/ou de sortie du véhicule (1), et **en ce que** les données d'entrée chiffrées (8) ne sont déchiffrées que lorsque l'horodatage de sortie (TE) associé à la valeur de hachage (h1, h2) se trouve à l'intérieur d'une fenêtre temporelle (ΔT) commençant avec le temps d'entrée (TS) associé.

9. Procédé selon la revendication 8, **caractérisé en ce que** la vitesse d'un véhicule (1) est déterminée à partir de ses horodatages d'entrée et de sortie (TS, TE) et de la longueur du tronçon parcouru entre l'entrée et la sortie (3, 4).

10. Procédé selon l'une quelconque des revendications 1 à 9, **caractérisé en ce que** l'identificateur (5) est le numéro d'immatriculation du véhicule (LPN), et **en ce qu'**il est détecté par reconnaissance optique de caractères dans des images d'entrée (PIC) et de sortie du véhicule (1).

11. Procédé selon l'une quelconque des revendications 1 à 10, **caractérisé en ce que** le chiffrage et la mise à disposition mentionnés des données d'entrée (8) ont lieu dans une station d'entrée (3), **en ce que** la détection mentionnée de l'identificateur de sortie (15) a lieu dans une station de sortie (4), et **en ce que** le déchiffrage des données d'entrée (8) et la validation des données déchiffrées (7) mentionnés ont lieu dans une station d'analyse séparée (20).

12. Procédé selon l'une quelconque des revendications 1 à 11, **caractérisé en ce que** lors du chiffrage des données d'entrée (8), l'identificateur d'entrée (6) utilisé comme clé (9) est complété avec d'autres clés (TS, 11, 13), qui sont mises à disposition séparément pour le déchiffrage.

13. Procédé selon la revendication 12, **caractérisé en ce que** les autres clés contiennent un horodatage (TS), une clé temporaire (11), un identificateur de la station d'entrée (3) ou une clé publique (13) de la station de sortie (4).
